# FASCICULE DE BREVET EUROPEEN

(11) **EP 1 326 211 B1**
(45) Date de publication et mention de la délivrance du brevet: **31.05.2006**
(21) Numéro de dépôt: 02290006.2
(22) Date de dépôt: 03.01.2002
(51) Int. Cl.: G07B 5/02, G07B 3/02

(54) **Appareil distributeur de tickets**
Vorrichtung zur Ausgabe von Karten
Ticket dispensing apparatus

(43) Date de publication de la demande: 09.07.2003
(73) Titulaire: AXIOHM, F-92120 Montrouge (FR)
(72) Inventeur: Daret, Dominique, 92120 Montrouge (FR)
(74) Mandataire: Robert, Jean-Pierre

(56) Documents cités:
- EP-A- 0 462 851
- WO-A-01/37223
- AU-B- 547 773
- US-A- 4 579 267

## Description

La présente invention concerne un appareil distributeur de tickets, chacun d'eux étant constitué par un tronçon détaché d'une bande continue de papier.

Plus précisément, l'appareil de l'invention est associé à une machine d'impression de ces tickets qui forme le reçu ou la trace écrite d'une transaction telle qu'un paiement par le moyen d'une carte de crédit. Et plus précisément encore, une application particulière de cet appareil réside dans son association à une imprimante thermique.

Il existe deux variantes principales dans les machines à délivrer les tickets : celles dans lesquelles le ticket se présente au destinataire détaché ou prédétaché de la bande de laquelle il est issu, et celles dans lesquelles le ticket se présente attaché à la bande et c'est par une traction de celui-ci qu'il se détache de la bande en passant sur le bord tranchant d'une lame de coupe. Les machines selon cette dernière variante présentent l'avantage d'un dispositif de coupe statique sans pièces en mouvement, donc d'entretien simplifié et fonctionnant sans nécessiter d'apport d'énergie pour déplacer la lame mobile de coupe. En revanche, leur inconvénient réside dans l'absence d'un bord découpé pour le ticket net et précis. Il s'agit souvent d'un bord dentelé ou en biais alors que le ruban a plutôt été déchiré que découpé sur une lame. En effet, si la lame possède un fil tranchant au lieu de dents, la difficulté naît de l'amorce de la coupe qui doit être franche et réalisée quelle que soit la force de traction sur le ticket par son destinataire.

L'état de la technique dans ce domaine comprend des dispositifs dans lesquels une lame est en forme de V avec une pointe centrale sur laquelle s'amorce la découpe du papier quand le destinataire tire dessus. Cependant, une telle lame est de fabrication complexe et coûteuse.

On a récemment proposé de remplacer la lame ayant un fil de coupe en V par une lame ayant un fil de coupe rectiligne,sécant de la bande de papier supposée horizontale et possédant ainsi un point haut et un point bas de sorte que, lorsque l'on tire sur la bande, le contact initial de cette dernière avec la lame s'opère au niveau du bord de la bande au point haut de la lame à l'endroit de laquelle l'effort de traction est concentré pour constituer une amorce franche de découpe.

En général les appareils distributeurs comportent en amont de la lame de coupe un moyen de guidage ou de soutien du bord extrême de la bande pour que, lorsque cette bande est propulsée (par un mécanisme d'entraînement appartenant dans de nombreuses applications à une imprimante) ce bord avant puisse passer au-dessus de la lame. Dans le cas du développement récent exposé ci-dessus, ce guide ou ce soutien est formé par une paroi mobile entre une position haute dans laquelle le bord extrême de la bande peut passer le point haut du fil de coupe et une position basse qui se situe au niveau du point bas du fil de coupe. Ce déplacement est obtenu sous l'effet de l'effort de traction appliqué à la bande par le destinataire du ticket, provoquant la découpe et à l'encontre d'un ressort de rappel qui tend à ramener la paroi en position haute. Cette paroi mobile peut affecter la forme d'un volet articulé.

Dans l'application de l'invention relative à la délivrance du ticket imprimé, on recherche une consommation minimale de papier. Or, pour une impression donnée, la consommation de papier est plus ou moins importante selon que la partie non imprimée du ticket est plus ou moins grande comme par exemple dans la demande WO0137223A. Cette partie non imprimée dépend exclusivement de la distance, le long du trajet du papier, qui sépare l'imprimante (la ligne de points chauffants dans une imprimante thermique) de la lame de coupe. L'un des problèmes à résoudre est de réduire au maximum cette distance tout en conservant à la découpe une qualité irréprochable.

Pour résoudre ces problèmes, la présente invention a pour objet un appareil distributeur de ticket à partir d'une bande de papier continue, chacun formé par un tronçon d'extrémité de cette bande susceptible d'être saisi par un destinataire du ticket et détaché par traction sur cette extrémité, comprenant un mécanisme de pincement du papier le long d'une ligne transversale de la bande, une lame de coupe sensiblement transversale à la bande sur le bord coupant de laquelle, lors de la traction susdite, la bande prend appui, le bord coupant de la lame étant formé par un segment d'une droite sécante du plan de la bande de papier au contact de la lame avant découpe contenant la ligne de pincement, l'appareil comprenant aussi un élément de support et de guidage de la bande entre le mécanisme de pincement et la lame de coupe, présentant une surface limitée par un bord voisin de la lame et un bord voisin du mécanisme de pincement, mobile entre une première position dans laquelle le bord de la surface voisin de la lame est situé entièrement au-dessus du tranchant de cette lame et une seconde position dans laquelle ce bord est situé entièrement en-dessous du tranchant, avec un organe de rappel de l'élément de guidage vers sa première position, dans lequel appareil l'élément de support et de guidage se présente sous la forme d'un volet articulé autour d'un axe fixe, sensiblement parallèle à la ligne de pincement, situé du côté du bord de l'élément voisin de cette ligne et s'étendant au voisinage du plan contenant la ligne de pincement et le point milieu du tranchant de la lame tandis que la surface de support est de forme telle que, après environ la moitié de la découpe, la zone de contact du volet avec la bande restant à découper s'éloigne de la lame au fur et à mesure de la progression de la découpe.

Un tel volet présente plusieurs avantages, en particulier dans le cas où la lame de coupe est relativement proche de la ligne de pincement de la bande. En effet, dans ce cas, la position de l'axe d'articulation du volet telle que précisée ci-dessus, permet d'optimiser l'encombrement de ce volet et d'équilibrer son débattement entre le point haut et le point bas de la lame. En outre, la lame étant proche de la ligne de pincement, il se crée un problème secondaire qui est la variation importante le long du fil de coupe de l'angle que fait la bande au passage de la lame sous l'effet de la traction du destinataire du ticket. Cet angle est relativement fermé au point haut de la coupe et s'ouvre rapidement pour être au point bas très obtus, ce qui place le papier dans des conditions très défavorables pour être correctement coupé. En outre, au voisinage du point bas, le papier n'oppose plus beaucoup de résistance à l'effort de traction puisque sa largeur non coupée a beaucoup diminuée et devient sensible à l'effort qu'exerce sur lui le volet articulé de guidage. Grâce à l'évolution de la surface de contact du volet avec le papier lorsque la découpe se rapproche du point bas de la lame, le volet de l'invention présente l'avantage de ne pas être un facteur d'ouverture de l'angle susdit au voisinage de ce point inférieur de coupe.

Selon une autre caractéristique de l'invention, la lame de coupe est plane et est inclinée de manière que le bord du volet voisin de la lame de coupe soit au plus proche de cette lame dans sa première position. Cette disposition permet de supprimer le risque de voir le bord avant de la lame de papier s'introduire intempestivement entre le volet et la lame au début de l'avance de la bande pouvant conduire à un bourrage.

Enfin, le bord tranchant rectiligne de la lame est incliné sur le plan passant par la ligne de pincement et l'axe du volet d'un angle compris entre 8° et 12°. Cet angle, de préférence autour de 11°, est la valeur de compromis déterminée expérimentalement, qui permet d'obtenir une découpe du ticket sous une traction la plus faible possible et sans que le papier ne glisse sans être découpé en direction du point bas. En effet, un tel glissement ne pourrait conduire qu'à un froissement du papier avant cette découpe, ce qui compromettrait l'émission correcte du ticket suivant.

D'autres caractéristiques et avantages de l'invention ressortiront de la description donnée ci-après à titre purement indicatif d'un exemple de réalisation d'un appareil de délivrance de tickets imprimés.

Il sera fait référence aux dessins annexés parmi lesquels :
- les figures 1 et 2 sont deux vues schématiques de l'appareil selon l'invention, la figure 1 représentant par une vue en coupe au voisinage de l'amorce de la découpe l'appareil dans son état après l'impression d'un ticket mais avant le début de sa découpe, et la figure 2 représentant par une vue en coupe au voisinage de la fin de la découpe l'appareil dans son état en fin d'opération,
- et la figure 3 est une représentation en perspective du volet mis en oeuvre dans l'appareil et son emplacement par rapport à la lame de coupe.

De manière connue, une imprimante thermique comprend un rouleau 1 (appelé cabestan) d'entraînement du papier, motorisé par des moyens non représentés, sur lequel prend appui une tête d'impression 2 par l'intermédiaire d'une ligne de points chauffants 3. Le papier à imprimer 4 est entraîné par le rouleau sous la ligne de points chauffants 3, un dispositif élastique de rappel maintenant la pression de la tête 2 sur le cabestan 1.

A la sortie de l'imprimante, le papier est supporté et guidé par la surface supérieure 5a d'une pièce entretoise 5 faisant partie du bâti de l'appareil pour parvenir et glisser sur la surface supérieure 7 d'un volet 6 articulé au bâti de la machine immédiatement derrière la pièce de support 5. L'axe 8 d'articulation du volet 6 est situé dans le plan de la surface de guidage 5a et est sensiblement parallèle, soit à la ligne de points chauffants, soit à l'axe du cabestan 1. Le volet 6 possède un bord extrême 9 qui est voisin d'une lame de coupe 10 et un autre bord 11 sensiblement parallèle au bord 9 qui est voisin de la pièce 5 de support du papier.

La lame de coupe 10 est parallèle à la ligne de points chauffants et à l'axe 8 d'articulation du volet au bâti de l'appareil. Elle possède un bord tranchant (ou fil de coupe) 10a qui est sécant du plan de la surface 5a donc du plan qui contient la bande de papier au sortir de l'imprimante. La lame de coupe 10 est disposée de manière que son tranchant 10a ait un point milieu 10d dans le plan du guide 5 qui contient l'axe 8. Ainsi, une moitié du tranchant est au-dessus de ce plan et contient le point supérieur 10c de coupe à l'endroit duquel se produit l'amorce de découpe lorsqu'un usager de l'appareil tire sur l'extrémité de la bande qui lui est présentée. L'autre moitié du tranchant est sous ce plan et contient le point 10d inférieur de découpe, à l'endroit duquel la coupe prend fin au bord de la bande opposé au bord où s'est produit l'amorçage de la découpe. Cette lame 10 enfin est représentée inclinée en direction du volet ; en d'autres termes le plan passant par l'axe 8 et la ligne 3 de points chauffants n'est pas perpendiculaire à la lame de coupe de manière que la moitié supérieure du tranchant 10a de la lame soit au plus proche du volet lorsqu'il est dans son état représenté à la figure 1, c'est-à-dire avant toute découpe.

La surface supérieure 7 du volet présente deux portions 7a, 7b. La portion 7a est celle qui est en contact avec le ruban de papier au début de la découpe jusqu' à ce que celle-ci parvienne au voisinage du point 10b au milieu du tranchant de la lame 10. Cette partie 7a de la surface 7 est sensiblement une surface plane qui passe au-dessus de l'axe 8. Lorsque l'on parvient à la moitié de la découpe environ, le ruban de papier 4 tendu par l'usager commence à prendre appui sur la partie 7b de la surface qui est formée comme une sorte de chanfrein sur le volet permettant au papier qui prend appui sur elle de passer progressivement sous l'axe d'articulation 8. Dans cette configuration, représentée à la figure 2, on voit que le contact du volet avec la bande 4 de papier s'éloigne de la lame de coupe au fur et à mesure de la progression de la découpe. Cette disposition permet de réduire la déviation du papier par le volet, ce dernier étant rappelé élastiquement vers sa position représentée à la figure 1 par un ressort de rappel schématiquement représenté en 12 à la figure 3. En effet, le volet 6 repousse vers le haut le papier avec une force d'autant plus grande que le ressort 12 est bandé. Cette force tend donc à soulever le papier donc à ouvrir l'angle A, ce qui affecte la qualité de la coupe surtout dans sa deuxième moitié. On comprend, au vu de la figure 2, que cet angle A sera d'autant moins ouvert que le point de contact du volet et du papier s'éloigne de la lame. La zone 7b de la surface supérieure du volet 6 est dessinée de manière à permettre cet éloignement, et, en outre, à pratiquement effacer le volet en fin de découpe pour profiter de la valeur minimale de l'angle A imposé par la construction de l'appareil (position relative du tranchant de la lame et, par exemple, de la sortie de la surface de guidage 5a).

## Revendications

1. Appareil distributeur de ticket à partir d'une bande de papier (4) continue, chacun formé par un tronçon d'extrémité de cette bande susceptible d'être saisie par un destinataire du ticket et détachée par traction sur cette extrémité, comprenant :
- un mécanisme de pincement du papier le long d'une ligne (3) transversale de la bande (4),
- une lame de coupe (10) sensiblement transversale à la bande sur le bord coupant (10a) de laquelle, lors de la traction susdite, la bande prend appui, le bord coupant (10a) de la lame (10) étant formé par un segment d'une droite sécante du plan de la bande (4) de papier au contact de la lame (10) avant découpe contenant la ligne de pincement (3),
- et un élément de support et de guidage (5) de la bande (4) entre le mécanisme de pincement (3) et la lame de coupe (10), présentant une surface (7) limitée par un bord (9) voisin de la lame (10) et un bord (11) voisin du mécanisme de pincement, mobile entre une première position dans laquelle le bord (9) de la surface (7) voisin de la lame (10) est situé entièrement au-dessus du tranchant (10a) de cette lame et une seconde position dans laquelle ce bord (9) est situé entièrement en-dessous de ce tranchant, avec un organe de rappel (12) de l'élément de guidage (6) vers sa première position,
**caractérisé en ce que** l'élément de support et de guidage se présente sous la forme d'un volet (6) articulé autour d'un axe fixe (8) sensiblement parallèle à la ligne de pincement (3), situé du côté du bord (11) de l'élément voisin de cette dernière et s'étendant au voisinage du plan contenant la ligne de pincement (3) et le point milieu (10b) du tranchant (10a) de la lame (10) et **en ce que** la surface (7) du volet (6) est de forme telle que, aux environs de la moitié de la découpe et après, la zone de contact du volet (6) avec la bande (4) restant à découper s'éloigne de la lame (10) au fur et à mesure de la progression de la découpe.

2. Appareil selon la revendication 1, **caractérisé en ce que** la lame de coupe (10) et plane et est inclinée de manière que le bord (9) du volet voisin de la lame de coupe (10) soit au plus proche de cette lame (10) dans sa première position.

3. Appareil selon la revendication 1 ou la revendication 2, **caractérisé en ce que** le bord tranchant (10a) rectiligne de la lame est incliné sur le plan passant par la ligne de pincement (3) et l'axe (8) du volet (6) d'un angle compris entre 8° et 12°.

## Claims

1. A device for dispensing tickets from a continuous strip of paper (4), each ticket being formed by an end segment of the strip suitable for being grasped by a user of the ticket and detached by the user pulling on said end, the device comprising:
- a mechanism for pinching the paper along a line (3) extending across the strip (4);
- a cutter blade (10) extending substantially across the strip so that the strip bears against a cutting edge (10a) of the blade when the above-specified traction is applied thereto, the cutting edge (10a) of the blade (10) being formed by a straight line segment that intersects the plane of the strip of paper (4), which plane contains the pinch line (3) and is in contact with the blade (10) prior to the start of cutting; and
- a support and guide element (5) for supporting and guiding the strip (4) between the pinch mechanism (3) and the cutter blade (10), the element presenting a surface (7) defined by an edge (9) close to the blade (10) and an edge (11) close to the pinch mechanism, the element being movable between a first position in which the edge (9) of its surface (7) close to the blade (10) is situated entirely above the cutting edge (10a) of said blade, and a second position in which said edge (9) is situated entirely below said cutting edge, with a return member (12) urging the guide element (6) towards its first position, the device being **characterized in that** the support and guide element is in the form of a flap (6) hinged about a fixed axis (8) substantially parallel to the pinch line (3), situated beside the edge (11) of the element that is close to the pinch line and extending in the vicinity of the plane containing the pinch line (3) and the midpoint (10b) of the cutting edge (10a) of the blade (10), and **in that** the surface (7) of the flap (6) is of a shape such that about halfway through cutting and thereafter the zone of contact between the flap (6) and the strip (4) that remains to be cut moves away from the blade (10) as cutting progresses.

2. A device according to claim 1, **characterized in that** the cutter blade (10) is plane and slopes in such a manner that the edge (9) of the flap adjacent to the cutter blade (10) is closest to said blade (10) when it is in its first position.

3. A device according to claim 1 or claim 2, **characterized in that** the rectilinear cutting edge (10a) of the blade slopes relative to the plane containing the pinch line (3) and the axis (8) of the flap (6) at an angle lying in the range 8° to 12°.

## Patentansprüche

1. Vorrichtung zur Ausgabe von Tickets von einer Endlospapierbahn (4), wobei die Tickets jeweils aus einem Endabschnitt dieser Bahn gebildet sind, der dazu geeignet ist, von einem Empfänger des Tickets ergriffen und durch Ziehen an diesem Ende abgerissen zu werden, umfassend:
- einen Klemmmechanismus zum Festklemmen des Papiers entlang einer Querlinie (3) der Bahn (4),
- eine Schneidklinge (10), die im wesentlichen quer zur Bahn ist und an deren Schneidkante (10a) die Bahn während des oben genannten Ziehens zur Anlage kommt, wobei die Schneidkante (10a) der Klinge (10) von einem Segment einer Geraden gebildet ist, welche die Ebene der vor dem Schnitt mit der Klinge (10) in Kontakt stehenden Papierbahn (4) schneidet, wobei die Ebene die Klemmlinie (3) enthält,
- und ein Stütz- und Führungselement (5) zum Stützen und Führen der Bahn (4) zwischen dem Klemmmechanismus (3) und der Schneidklinge (10), das eine Oberfläche (7) aufweist, die nahe der Klinge (10) von einem Rand (9) und nahe dem Klemmmechanismus von einem Rand (11) begrenzt ist, und zwischen einer ersten Position, in der sich der sich nahe der Klinge (10) befindliche Rand (9) der Oberfläche (7) vollständig über der Schneidkante (10a) dieser Klinge befindet, und einer zweiten Position beweglich ist, in der sich dieser Rand (9) vollständig unter dieser Schneidkante befindet, mit einem Rückstellelement (12) zum Rückstellen des Führungselements (6) in dessen erste Position,
**dadurch gekennzeichnet, dass** das Stütz- und Führungselement die Form einer Klappe (6) hat, die um eine ortsfeste Achse (8) angelenkt ist, die im wesentlichen parallel zur Klemmlinie (3) ist, sich auf der Seite des Randes (11) des Elements nahe dieser letztgenannten befindet und sich nahe der Ebene erstreckt, die die Klemmlinie (3) und den Mittelpunkt (10b) der Schneidkante (10a) der Klinge (10) enthält, und dass die Oberfläche (7) der Klappe (6) eine solche Form hat, dass sich ungefähr bei der Hälfte des Schnittes und danach der Kontaktbereich zwischen der Klappe (6) und der Bahn (4), die noch zu schneiden ist, mit Fortschreiten des Schneidens von der Klinge (10) entfernt.

2. Vorrichtung nach Anspruch 1, **dadurch gekennzeichnet, dass** die Schneidklinge (10) eben und derart geneigt ist, dass der Rand (9) der Klappe nahe der Schneidklinge (10) in seiner ersten Position dieser Klinge (10) am nächsten ist.

3. Vorrichtung nach Anspruch 1 oder Anspruch 2, **dadurch gekennzeichnet, dass** die geradlinige Schneidkante (10a) der Klinge zur Ebene, die durch die Klemmlinie (3) und die Achse (8) der Klappe (6) verläuft, um einen Winkel zwischen 8° und 12° geneigt ist.
